# FASCICULE DE BREVET EUROPEEN

(11) **EP 1 094 922 B1**
(45) Date de publication et mention de la délivrance du brevet: **18.09.2002**
(21) Numéro de dépôt: 99918025.0
(22) Date de dépôt: 07.05.1999
(51) Int. Cl.: B27D 1/08, B63B 5/02, B63B 5/08, B27M 3/04

(54) **PLANCHEIAGE PREFABRIQUE PAR COLLAGE A LAMES DROITES OU COURBES ET DE FORME PLANE OU COMPLEXE**
VORGEFERTIGTE BODENBRETTER ERZIELT DURCH VERLEIMUNG VON GERADEN ODER GEKRÜMMTEN BRETTERN ZU FLACHEN ODER KOMPLEXEN FORMEN
PREFABRICATED PLANKING BY GLUING WITH STRAIGHT OR CURVED BOARDS AND HAVING PLANAR OR COMPLEX SHAPE

(30) Priorité: 19.05.1998 FR 9806489
(43) Date de publication de la demande: 02.05.2001
(73) Titulaire: Crassous, Dominique, 06100 Nice (FR)
(72) Inventeur: Crassous, Dominique, 06100 Nice (FR)
(74) Mandataire: Hautier, Jean-Louis
(86) Numéro de dépôt international: FR9901084
(87) Numéro de publication internationale: WO99059782

(56) Documents cités:
- AU-B- 578 276
- GB-A- 745 021
- GB-A- 1 112 843
- GB-A- 2 304 646
- US-A- 4 351 256

## Description

La présente invention concerne un procédé permettant la réalisation de plancheiages ou de planchers préfabriqués à lames droites ou courbes, plans ou de forme complexe(tels que ponts de bateaux,pourtours de piscine,etc...). La pose de tels systèmes peut être réalisée ensuite par tout moyen technique adapté sans immobilisation prolongée du bien.

Ce type de pose est traditionnellement réalisé sur place lame de bois après lame de bois ou grace à d'autres procédés préfabriqués ne permettant pas d'adapter la courbure du bois à un tracé préalablement défini. Le document GB-A-23 04 646 correspond à l'art antérieur le plus proche et le préambule des revendications indépendantes 1 et 5 est basé sur ce document.

Le type de construction décrit dans l'invention permet après avoir déterminé une forme de plancher et une courbure des lames de bois de réaliser la pièce par collage et la livrer prête à poser.L'invention est définie dans les revendications indépendantes 1 et 5 et les modes particuliers de réalisation de cette invention sont définis dans les revendications 2, 3 et 4.

Un gabarit de la taille de la surface développée est réalisé dans un matériau tel qu'aggloméré de carton en principe de faible épaisseur, l'épaisseur sera déterminée en fonction de la contrainte que les lames feront subir au gabarit.

Grace à l'outillage décrit par la suite, les lames de bois et le joint intercalaire facultatif constitué d'une corde de caoutchouc par exemple seront assemblés à l'envers sur le gabarit grace à une colle rapide.

A la fin de cette opération nous disposerons d'un ensemble dont la face collée sur le gabarit sera la face constituant après pose la face supérieure du plancher.( Figure 1).

Cet ensemble pourra être collé tel quel sur n'importe quel support et le gabarit de fabrication éliminé par rabotage, ponçage ou tout autre moyen approprié comme par exemple un solvant de la colle maintenant le gabarit.

Cette utilisation permet d'inclure tel quel cet ensemble dans un système de moulage stratifié sous vide( pour la réalisation d'un pont de bateau ou d'un banc de sauna ou une piscine polyester par exemple) ou d'obtenir un plancher d'épaisseur très faible avec des lames de bois en forme. En effet les lames sont courbées et collées sur le gabarit avec une épaisseur leur permettant de se cintrer régulièrement sans voiler et rabotées par la suite alors qu'une fois collées elles ne peuvent plus se déformer, le gabarit assurant la rigidité de l'ensemble avant la pose définitive.

Ce même ensemble pourra aussi être collé sous vide sur un support constituant soit un plancher porteur soit un intermédiaire permettant la livraison d'un produit en forme et fini en surface.( Figure 2).

L'inclusion dans le sandwich sous vide sous la plaque intermédiaire d'une forme similaire à celle du support définitif permet un préformage du produit avant sa pose définitive. Une fois le collage réalisé, le gabarit sera retiré et l'ensemble sera prêt à être posé sur son support définitif.

L'outillage nécessaire sera constitué de l'ensemble du matériel permettant le collage sous vide et d'une "table" de montage munie de rails parallèles surélevés de telle manière que le gabarit puisse être disposé sous les rails avant collage des lames de plancher.

Sur ces rails seront disposés:
1) une butée mobile permettant le blocage du gabarit et des lames de bois du coté ou la contrainte va s'appliquer
2) des cales à pression mobiles aussi nombreuses sur chaque rail qu'il y aura de lames de bois à coller sur le gabarit .Les rails disposés transversalement à l'axe des lames, seront aussi nombreux qu'il sera nécessaire pour que la courbure des lames soit régulière et le voilage réduit.

Les dessins annexés illustrent le principe de construction. La figure 1 représente en coupe le résultat obtenu lors du premier collage. En référence, cette figure comporte les lames de bois (2) le joint (3) entre les lames et le gabarit de formage à plat (1). La figure 2 représente en coupe le principe de réalisation du formage du résultat obtenu par collage à plat illustré figure 1. En référence cette figure comporte l'ensemble illustré figure 1, la plaque intermédiaire (5), le moule de formage (3) et le sac souple permettant le collage sous vide (4).

## Revendications

1. Procédé de construction d'un planchéiage préfabriqué avec lames droites ou courbes et de forme plane ou complexe comprenant les étapes suivantes: maintenir les lames (2) distantes entre elles sur une surface correspondant à une surface à recouvrir développée en miroir sur une table pour former un planchéiage assemblé, remplir les espaces entre les lames avec un liquide polymérisable formant un joint (3) entre les lames (2) **caractérisé par** les étapes de procédé suivantes:
a) fixer les lames distantes entre elles sur un gabarit (1) correspondant à une surface equidistante à la surface développée en miroir de la surface à recouvrir;
b) remplir les espaces entre les lames par coulage en gravité d'un liquide polymérisable;
c) inverser l'ensemble du gabarit et des lames déjà jointes;
d) placer avant polymérisation complète l'ensemble inversé sur un moule de formage (3) qui corresponde à une forme finale de planchéiage préalablement définie;
e) appliquer une pression suffisante pour donner à l'ensemble la forme préalablement définie; et
f) éliminer le gabarit (1) après polymérisation.

2. Procédé de construction d'un plancheiage ou plancher préfabriqué de forme plane ou complexe selon la revendication numérol**caractérisé en ce que** le jointage entre les lames estréalisé en utilisant le gabarit de montage à plat comme fond de moule pour l'application d'un joint coulable ou comme repère d'affleurement pour un joint rigide collé entre les lames.

3. Procédé de construction d'un planchéiage ou plancher préfabriqué avec lames droites ou courbes et de forme plane ou complexe selon les revendications numéro 1 ou 2 **caractérisé par** la mise et le maintien en forme du planchéiageobtenu soit au stade du montage sur le gabarit soit au stade du jointage avec ou sans le gabarit de montage à plat, soit au stade du plancheiage stratifié sur la face inférieure par la réalisation sur sa face inférieure d'un sandwwich composite par exemple peaux inférieures et supérieures en résine armée de fibres et partie centrale en mousse et réalisée par collage sous vide du sandwich sur un moule de formage.

4. Procédé de construction d'un planchéiage ou plancher préfabriqué avec lames droites ou courbes et de forme plane ou complexe selon les revendications 1 ou 2 **caractérisé par** la mise et le maintien en forme du plancheiage obtenu soit au stade du jointage avec ou sans le gabarit de formage à plat soit au stade du planchéiage stratifié sur sa face inférieure par collage sous vide sur un support à la forme finale désirée.

5. Outillage pour la construction d'un planchéiage préfabriqué avec lames droites ou courbes et de forme plane ou complexe comprenant: une station à maintenir les lames (2) à plat distantes entre elles sur une table de montage, un outil à remplir les espaces entre les lames avec un liquide polymérisable formant joint (3) entre les lames (2),**caractérisé en ce que**:
a) la station de montage permet le maintien individuel des lames distantes entre elles pendant leur fixation sur un gabarit (1).
b) la station de montage comprend des presses à maintenir les lames (2) sur le gabarit (1),
c) un moyen est prévu pour couler en gravité le liquide polymérisable dans les espaces entre les lames,
d) un moyen à transférer et inverser l'ensemble des lames et gabarit de la station de montage sur un moule de formage (3) qui donne à l'ensemble une forme préalablement définie.
e) une presse mobile sous vide (4) est prévue pour stratifier l'ensemble sur le moule de formage (3).

## Patentansprüche

1. Herstellungsverfahren für eine Fertigverschalung ebener oder komplexer Form, mit geraden oder gebogenen Latten, das folgende Schritte umfasst: Fixieren der Latten (2) in gewissem Abstand voneinander auf einer Fläche, die einer zu bedeckenden, spiegelbildlich angeordneten Fläche entspricht, welche auf einem Tisch zum Zusammenfügen der Verschalung abgebildet wird, dem Füllen der Zwischenräume der Latten mit einer polymerisierbaren Flüssigkeit, die eine Dichtung (3) zwischen den Latten (2) bildet und das durch folgende Verfahrensschritte **gekennzeichnet** ist:
a) Fixierung der Latten in einem bestimmten Abstand voneinander auf einer Schablone (1), die einer zu der zu bedeckenden, spiegelbildlich abgebildeten Fläche äquidistanten Fläche entspricht,
b) Füllen der Zwischenräume zwischen den Latten durch Schwerkraftvergießen einer polymerisierbaren Flüssigkeit,
c) Umkehren der gesamten Schablone mit den bereits verfugten Latten,
d) Positionierung der gesamten umdrehten Einheit vor der vollständigen Polymerisierung auf ein Formgebungswerkzeug (3) das der zuvor festgelegten Form der fertigen Verschalung entspricht,
e) Aufbringen eines ausreichenden Drucks, um der Einheit die zuvor festgelegte Form zu verleihen und
f) Entfernen der Schablone (1) nach dem Polymerisieren.

2. Herstellungsverfahren für eine Verschalung oder einen vorgefertigten Fußboden mit ebener oder komplexer Form gemäß Patentanspruch 1, **gekennzeichnet dadurch, daß** die Verbindung zwischen den Latten mit Hilfe einer flachen Montageschablone als Boden des Formgebungswerkzeug realisiert wird, so daß eine vergießbare Dichtung eingebracht werden kann oder diese als Markierung für den bündigen Abschluß einer steifen, zwischen die Latten geklebten Dichtung mit der Oberfläche dienen kann.

3. Herstellungsverfahren für eine Verschalung oder einen vorgefertigten Fußboden mit ebener oder komplexer Form und geraden oder gebogenen Latten gemäß Patentanspruch 1 oder 2, **gekennzeichnet durch** die Formgebung und Formerhaltung der zu fertigenden Verschalung, entweder im Stadium der Montage auf der Schablone oder im Stadium des Zusammenfügens mit oder ohne ebene Montageschablone, oder im Stadium der unterseitig laminierten Verschalung, nach Realisierung eines Sandwich-Verbundwerkstoffes auf der Unterseite, zum Beispiel einer unteren und oberen Haut aus faserverstärktem Kunststoff und einer Schaumstoffeinlage, hergestellt **durch** Vakuumkleben des Sandwichs über ein Formwerkzeug.

4. Herstellungsverfahren für eine Verschalung oder einen vorgefertigten Fußboden ebener oder komplexer Form mit geraden oder gebogenen Latten gemäß Patentanspruch 1 oder 2, **gekennzeichnet durch** die Formgebung und Formerhaltung der zu fertigenden Verschalung entweder im Stadium des Zusammenfügens mit oder ohne der ebenen Montageschablone, oder im Stadium der unterseitig **durch** Vakuumkleben über einen Träger mit der gewünschten Endform hergestellten laminierten Verschalung.

5. Vorrichtung zur Herstellung eines vorgefertigten Fußbodens ebener oder komplexer Form mit geraden oder gebogenen Latten, bestehend aus einer Station, an der die Latten (2) auf einem Montagetisch auf Abstand voneinander fixiert werden, einem Werkzeug, mit dem die Zwischenräume zwischen den Latten mit einer polymerisierbaren Flüssigkeit, die als Dichtung (3) zwischen den Latten (2) dient, gefüllt werden, **gekennzeichnet dadurch, daß**:
a) die Montagestation alle Latten vor ihrer Befestigung auf einer Schablone (1) auf Abstand hält,
b) die Montagestation Pressen besitzt, mit denen die Latten (2) auf der Schablone (1) gehalten werden,
c) ein Mittel vorgesehen ist, mit dem die polymerisierbare Flüssigkeit durch Schwerkraftwirkung in die Zwischenräume zwischen den Latten gefüllt werden kann,
d) ein Mittel existiert, um die gesamten Latten und die Schablone der Montagestation umzudrehen und auf ein Formgebungswerkzeug (3) zu transportieren, die der Baugruppe eine zuvor festgelegte Form gibt,
e) eine bewegliche Vakuumpresse (4) vorgesehen ist, um die Baugruppe auf dem Formgebungswerkzeug (3) zu laminieren.

## Claims

1. Process of building of a prefabricated planking with straight or curved boards having planar or complex shape including the following stages: maintain boards (2) distant among them on a surface corresponding to a surface to be covered developed in mirror on a table to form an assembled wooden floor, fill spaces between boards with a polymerisable liquid to have the sealant (3) between the boards (2) **characterised by** the following stages of process:
a) fix the boards distant among them to a template (1) corresponding to an equidistant surface in the surface developed in mirror of the surface to be covered;
b) fill spaces between boards by flow in gravity of a polymerisable liquid;
c) to invert the whole template, boards and sealant;
d) before complete polymerization, put the assembly on a mould to form it corresponding to a final shape of wooden floor beforehand defined;
e) to apply a sufficient pressure to give to the assembly the shape beforehand defined;
f) to eliminate the template after polymerization.

2. Process of building of a prefabricated planking with straight or curved boards having a planar or complex shape according to claim 1 **characterised in that** the sealant between boards is realised by using the model for planar assembly as bottom of mould for application of flood sealant between the boards or as mark of emergence for a stiff wire glued between the boards.

3. Process of building of a prefabricated planking with straight or curved boards having planar or complex shape according to claims 1 or 2 **characterised by** stake and preservation in shape of the planking either at the stage of the assembly on the model, or at the stage with the sealant with or without the model for planar assembly, or at the stage of the wooden floor stratified on the lower face by the realisation on its lower face of a composite sandwich for example lower and superior skins in fiber armed resin and central part foam to it, and realised by sticking under vacuum the planar assembly and the sandwich on a mould.

4. Process of building of a prefabricated planking with straight or curved boards having planar or complex shape according to claims 1 or 2 **characterised by** the stake and preserving in shape of the obtained planking at the stage with the sealant and with or without the model used for planar assembly or at the stage of the planking stratified on its lower face, by sticking under vacuum on a support having the final wished shape.

5. Equipment for building a prefabricated planking with straight or curved boards having planar or complex shape including: a station to maintain boards (2) distant among them on a table, a tool to fill spaces between boards with a polymerizable liquid forming sealant (3) between boards (2), **characterised in** what:
a) the station of assembly allows the individual preservation of the distant boards among them during their fixation on the model (1);
b) the station of assembly includes press to maintain boards (2) on the model (1);
c) a mean is foreseen to flow in gravity the polymerizable liquid between boards,
d) a mean to transfer and invert all the boards and model from the station of assembly to a mould (3) which gives to the assembly a shape beforehand defined;
e) mobile system under vacuum (4) is foreseen to stratify the assembly on the mould.
